# EUROPÄISCHE PATENTANMELDUNG

(11) **EP 0 369 239 A2**
(43) Veröffentlichungstag der Anmeldung: **23.05.1990**
(21) Anmeldenummer: 89120250.9
(22) Anmeldetag: 02.11.1989
(51) Int. Cl.: F16K 11/22, E03C 1/042

(54) **Wassermischventil**

(30) Priorität: 18.11.1988 DE 3838992
(71) Anmelder: FRIEDRICH GROHE ARMATURENFABRIK GmbH & CO, D-5870 Hemer 1 (DE)
(72) Erfinder: Van Gurp, Johannes, I-21030 Orino (VA) (IT)

(57) **Zusammenfassung**

Bei einem Wassermischventil mit wenigstens zwei Anschlüssen für die Versorgungsleitungen und einem separaten Mengenregulierventil für Aufputz-Installation ist vorgesehen, daß das Mischventil (1) über wenigstens eine variable, auch für die Halterung von Zusatzgeräten ausgelegte Aufputz-Rohrleitung (3) mit dem Mengenregulierventil (2) verbunden ist und jeweils ein Versorgungsleitungsanschluß (8, 9) sich an jeweils einem separatem Gehäuse befindet.

## Beschreibung

Die Erfindung betrifft ein Wassermischventil mit wenigstens zwei Anschlüssen für die Versorgungsleitungen und einem separaten Mengenregulierventil.
Ein derartiges Wassermischventil ist aus der Druckschrift DE-OS 36 09 771 bekannt. Hierbei ist das Gehäuse des Mischventils und das Gehäuse des Mengenregulierventils allerdings für die Unterputz-Installation ausgebildet.
Ferner sind Aufputz-Mischventile (EP-OS 0 242 680) bekannt, bei denen das Mischventil und das Mengenregulierventil in einem Aufputzgehäuse angeordnet ist.

Der Erfindung liegt die Aufgabe zugrunde, das im Oberbegriff des Anspruchs 1 angegebene Mischventil zu verbessern und insbesondere für eine vielseitige, relativ einfache Aufputz-Installation auszubilden.

Diese Aufgabe wird erfindungsgemäß mit den im kennzeichnenden Teil des Anspruchs 1 angegebenen Merkmalen gelöst.
Mit Hilfe der Aufputz-Rohrleitung können die beiden Gehäuse einerseits das Mengenregulierventil, andererseits das Wassermischventil in beliebigem Abstand zueinander, z.B. an der Gebäudewand, installiert werden. Bei der Installation der Versorgungsleitungen in der Gebäudewand ist es somit nicht mehr zwingend erforderlich, bestimmte Anschlußstichmaße einzuhalten. Darüber hinaus kann die Aufputz-Rohrleitung auch als Handgriff in Baderäumen etc. benutzt werden.
Weitere Ausgestaltungen der Erfindung sind in den Ansprüchen 2 bis 8 angegeben. Zweckmäßig kann ein Halterohr zwischen den beiden Gehäusen angeordnet werden, welches eine separate Kaltwasserleitung und/oder Warmwasserleitung und/oder Mischwasserleitung umschließt. Das Halterohr, das hierbei neben seiner Verbindungsfunktion zwischen den beiden Gehäusen noch die Wasserleitungen verkleidet, kann im Querschnitt kreisringförmig ausgebildet sein. Z.B. aus geschmacklichen Gründen kann aber auch das Halterohr im Querschnitt polygonal, oval oder eine andere Form aufweisen.
Bei der Ausbildung des Wassermischventils für eine Badewanne kann zweckmäßig auf der Aufputz-Rohrleitung eine Halterung für die Auslaufbrause und/oder eine Seifenschale angeordnet werden.
Beim Einsatz der erfindungsgemäßen Einrichtung im Hospitalbereich kann z.B. das Mischventil mit der Temperaturstellvorrichtung in einem Bereich installiert werden, der nur vom Pflegepersonal erreichbar ist, so daß unsachgemäße Bedienung bzw. Verbrühungen weitgehend vermieden werden können.

Mit Vorteil kann das erfindungsgemäße Mischventil in Brausekabinen eingesetzt werden, wobei dann zweckmäßig die Aufputz-Rohrleitung lotrecht an der Gebäudewand anzuordnen ist, so daß sie gleichzeitig als Haltestange für eine Handbrause dienen kann. Zweckmäßig wird hierbei das Mischventil im oberen Bereich angeordnet, da der hoch angeordnete Temperaturgriff für Kinder nicht erreichbar ist und somit Verbrühungsgefahren weitgehend ausgeschlossen werden können.
In einer weiteren Ausbildung kann das erfindungsgemäße Mischventil auch in Reihenduschen eingesetzt werden, wobei das Mischventil außerhalb der einzelnen Duschkabinen angeordnet werden kann. Das in dem Mischventil erzeugte Mischwasser wird dabei oberhalb der Trennwände der Duschkabinen an der Gebäudewand entlanggeführt, wobei mittels T-Stücke jeweils ein lotrecht angeordnetes Stichrohr mit Mischwasser gespeist wird und der Mischwasserauslaß mit dem am unteren Ende angeordneten Absperrventil regulierbar ist.
Schließlich können die Aufputz-Rohrleitungen zur leichten Installation zweckmäßig mittels Schnapp- oder Bajonettverbindung an den beiden Gehäusen befestigt werden.

Ausführungsbeispiele der Erfindung sind in der Zeichnung dargestellt und werden im folgenden näher erläutert. Es zeigt
Figur 1 ein in Perspektivansicht dargestelltes, thermostatgeregeltes Mischventil mit einem Mengenregulierventil;
Figur 2 das Mischventil gemäß Figur 1 mit einer abnehmbaren Auslaufbrause;
Figur 3 das Mischventil gemäß Figur 1 mit einem Auslaufrohr und einer Seifenschale;
Figur 4 das Mischventil gemäß Figur 1 in Vertikalanordnung in einer Sanitärdusche;
Figur 5 die Anordnung eines Mischventils mit Mengenregulierventilen einer Reihenduschanlage in Perspektivansicht.

Der Einfachheit halber sind bei den Ausführungsbeispielen in der Zeichnung gleiche oder entsprechende Elemente mit jeweils gleichen Bezugszeichen versehen. Die in Figur 1 gezeigte Ventileinrichtung besteht aus einem thermostatgeregelten Mischventil 1 und einem Mengenregulierventil 2, wobei die beiden Ventile mit einer Aufputz-Rohrleitung 3 verbindbar sind. Das Mischventilgehäuse 11 ist dabei mit einem Kaltwasseranschluß 8, das Mengenregulierventilgehäuse 21 mit einem Warmwasseranschluß 9 versehen, mit denen die Ventileinrichtung an den in der Gebäudewand angeordneten Rohrleitungen (in der Zeichnung nicht gezeigt) angeschlossen ist. An dem Mischventilgehäuse 11 ist außerdem ein Temperatureinstellgriff 12 vorgesehen, mit dem die gewünschte Mischwassertemperatur eingestellt werden kann. An der gegenüberliegenden Seite, an dem Mengenregulierventilgehäuse 21, ist dagegen ein Stellgriff 22 vorgesehen, mit dem die an einem Mischwasserauslaß 23 austretende Menge des Mischwassers eingestellt werden kann.
Die Aufputz-Rohrleitung 3 besteht bei diesem Ausführungsbeispiel aus einem Halterohr 31, in dem ein Wasserrohr für Warmwasser 323 und ein Wasserrohr für Mischwasser 322 angeordnet sind.
Das Warmwasser wird hierbei von dem Warmwasseranschluß 9 in einem separaten Kanal im Mengenregulierventilgehäuse 21 in das Wasserrohr 321 geführt und gelangt von hier in das Mischventilgehäuse 11. Das Kaltwasser tritt über den Kaltwasseranschluß 8 unmittelbar in das Mischventilgehäuse 11 ein. Wenn nun mit dem Stellgriff 22 das Mengenregulierventil 2 geöffnet ist, so strömt das warme Wasser über das Wasserrohr 323 und das kalte Wasser über den Kaltwasseranschluß 8 in das Mischventilgehäuse 11 und wird hier entsprechend der Stellung des Temperatureinstellgriffs mit Hilfe eines Thermostatelements in bekannter Weise temperiertes Mischwasser erzeugt, welches nunmehr über das Wasserrohr für Mischwasser 322 dem Mengenregulierventilgehäuse 21 wieder zugeführt wird und an dem Mischwasserauslaß 23 austritt. Die Wasserrohre 323 und 322 sowie das Halterohr 31 können in der Länge variabel gestaltet werden, wodurch der Abstand des Mischventilgehäuses 11 von dem Mengenregulierventilgehäuse 21 variabel wird. Die Verbindung der Aufputz-Rohrleitung 3 jeweils an der Stirnseite der Gehäuse 11,21 kann mittels bekannter Steckoder Bajonettverbindungen erfolgen. Durch den Einsatz unterschiedlich langer Aufputz-Rohrleitungen 3 ist somit der Abstand 7 zwischen dem Mischventilgehäuse 11 und dem Mengenregulierventilgehäuse 21 variabel. Ein genaues Anschlußstichmaß muß somit bei der Installation der Versorgungsrohrleitungen in der Gebäudewand nicht mehr eingehalten werden.
In Figur 2 ist ein abgewandeltes Mischventil 1 gemäß Figur 1 gezeigt, wobei der Aufbau und die Funktionsweise identisch zu dem vorstehend beschriebenen Ausführungsbeispiel ist. An dem Mengenregulierventilgehäuse 21 ist bei diesem Ausführungsbeispiel eine Auslaufbrause 4 mit einem Brauseschlauch 42 an dem Mischwasserauslaß 23 angeschlossen. Auf der Aufputz-Rohrleitung 3 ist außerdem eine Halterung 41 befestigt. Die Halterung 41 kann dabei in Richtung der Pfeile 33 in die gewünschte Position geschoben werden und dann z.B. mit einer Stellschraube (in der Zeichnung nicht dargestellt) in der gewünschten Position fixiert werden.

Bei dem Ausführungsbeispiel gemäß Figur 3 ist anstatt des Halters 41 eine Seifenschale 5 auf der Aufputz-Rohrleitung 3 angeordnet. Außerdem ist anstatt eines Brauseschlauchs 42 ein Auslaufrohr 231 an dem Mengenregulierventilgehäuse 21 vorgesehen.

Bei dem Ausführungsbeispiel gemäß Figur 4 ist die Ventilanordnung in einer sanitären Dusche eingesetzt. Die Aufputz-Rohrleitung 3 ist hier vertikal angeordnet, wobei das Mengenregulierventil im unteren Bereich und das Mischventil im oberen Bereich angeschlossen ist. Hierdurch wird erreicht, daß der Temperatureinstellgriff 12 von Kleinkindern nicht erreicht werden kann.
Die Aufputz-Rohrleitung 3 wird dabei von einem Wasserrohr für Mischwasser 322, in dem koaxial ein Wasserrohr für Warmwasser 323 angeordnet ist, gebildet. Auf dem Wasserrohr 322 ist wiederum eine verstellbare Halterung 41 für die Auslaufbrause 4 vorgesehen, welche über den Brauseschlauch 42 von dem Mengenregulierventil 2 mit dem Mischwasser versorgt wird.

In Figur 5 ist schließlich eine Reihenduschanlage gezeigt. Die Ventilanordnung ist hierbei so angelegt, daß sich das Mischventil 1 außerhalb der Reihenduschkabinen 6 befindet. Das Mischventilgehäuse 11 weist hierbei einen Warmwasseranschluß 9 auf, wobei der Kaltwasseranschluß 8 an einem T-Stück 61 ausgebildet ist. Zwischen dem T-Stück 61 und dem Mischventilgehäuse 11 ist ein Wasserrohr 322 für Mischwasser sowie koaxial ein Wasserrohr 321 für Kaltwasser installiert. Das Kaltwasser aus dem Kaltwasseranschluß 8 wird somit über das Wasserrohr 321 in das Mischventilgehäuse 11, während das Warmwasser über den Warmwasseranschluß 9 unmittelbar in das Mischventilgehäuse 11 zur Erzeugung von Mischwasser geführt wird, welches dann über das Wasserrohr 322 in das T-Stück 61 zurückgeführt wird. In dem T-Stück 61 wird der Mischwasserstrom entsprechend den Pfeilen 62 aufgeteilt, wobei jeweils eine in einer Reihenduschkabine 6 angeordnete Aufputz-Rohrleitung 3 mit dem Mischwasser versorgt wird. Am unteren Ende der Aufputz-Rohrleitung 3 ist wiederum das Mengenregulierventil 2 angeordnet, mit dem die Mischwasserabgabe an die Auslaufbrause 4 geregelt werden kann. Die Auslaufbrause 4 kann dabei ebenfalls jeweils auf eine an der vertikal angeordneten AufputzRohrleitung 3 verschiebbare Halterung 41 aufgesteckt werden. Die dem T-Stück 61 nachgeschalteten T-Stücke 610 weisen dabei keinen Kaltwasseranschluß auf. Der Anschlußbereich dient in diesem Falle lediglich der Fixierung auf der Gebäudewand.

## Patentansprüche

1. Wassermischventil mit wenigstens zwei Anschlüssen für die Versorgungsleitungen und einem separaten Mengenregulierventil, dadurch gekennzeichnet, daß das Mischventil (1) über wenigstens eine variable, auch für die Halterung von Zusatzgeräten ausgelegte Aufputz-Rohrleitung (3) mit dem Mengenregulierventil (2) verbunden ist, wobei jeweils ein Versorgungsleitungsanschluß an jeweils einem separatem Gehäuse ausgebildet ist.

2. Wassermischventil nach Anspruch 1, dadurch gekennzeichnet, daß die Aufputz-Rohrleitung (3) aus einem äußeren Halterohr (31) und wenigstens einem in dem Halterohr (31) angeordneten Wasserrohr (321, 322, 323) besteht.

3. Wassermischventil nach Anspruch 2, dadurch gekennzeichnet, daß das Halterohr (31) im Querschnitt kreisringförmig oder polygonal ausgebildet ist.

4. Wassermischventil nach einem der Ansprüche 1 bis 3, dadurch gekennzeichnet, daß die Aufputz-Rohrleitung (3) als Handgriff ausgebildet ist.

5. Wassermischventil nach einem der Ansprüche 1 bis 4, dadurch gekennzeichnet, daß auf der Aufputz-Rohrleitung (3) eine Auslaufbrause (4) und/oder eine Seifenschale (5) befestigbar ist.

6. Wassermischventil nach wenigstens einem der Ansprüche 1 bis 5, dadurch gekennzeichnet, daß die Aufputz-Rohrleitung (3) lotrecht an einer Gebäudewand angeordnet ist, wobei vorzugsweise das Wassermischventil (1) oben und das Mengenregulierventil (2) unten vorgesehen ist, und auf der Aufputz-Rohrleitung (3) eine verschiebbare Halterung (41), z.B. für eine Handbrause, und/oder eine Ablage, z.B. für Seife, anbringbar ist.

7. Wassermischventil nach wenigstens einem der Ansprüche 1 bis 6, dadurch gekennzeichnet, daß das Wassermischventil (1) außerhalb von Reihenduschkabinen (6) angeordnet ist, wobei das erzeugte Mischwasser über Winkel- oder T-Stücke (61,610) durch die Aufputz-Rohrleitung (3) zu den Mengenregulierventilen (2) in den einzelnen Reihenduschkabinen (6) geführt ist.

8. Wassermischventil nach wenigstens einem der Ansprüche 1 bis 7, dadurch gekennzeichnet, daß die Aufputz-Rohrleitung (3) an dem Mischventil (1) und dem Mengenregulierventil (2) mit einer Schnellverbindung, z.B. Schnapp- oder Bajonettverbindung, anbringbar ist.
